# EUROPÄISCHE PATENTSCHRIFT

(11) **EP 4 161 766 B1**
(45) Veröffentlichungstag und Bekanntmachung des Hinweises auf die Patenterteilung: **01.05.2024**
(21) Anmeldenummer: 21731065.5
(22) Anmeldetag: 01.06.2021
(51) Int. Cl.: B31B 50/00

(54) **VERFAHREN UND VORRICHTUNG ZUM BEZIEHEN VON SCHACHTELN**
METHOD AND APPARATUS FOR COVERING BOXES
PROCÉDÉ ET APPAREIL POUR RECOUVRIR DES BOÎTES

(30) Priorität: 04.06.2020 DE 102020114818
(43) Veröffentlichungstag der Anmeldung: 12.04.2023
(73) Patentinhaber: Kolbus GmbH & Co. KG, 32369 Rahden (DE)
(72) Erfinder: LANDWEHR, Heiko, 49406 Barnstorf (DE); UGORETS, Leonid, 27211 Bassum (DE); WINDHORST, Dominik, 33615 Bielefeld (DE); ENGELMEIER, Sandra, 32369 Rahden (DE); BROKATE, Nils, 27245 Kirchdorf (DE)
(86) Internationale Anmeldenummer: PCT/EP2021/064614
(87) Internationale Veröffentlichungsnummer: WO 2021/245053

(56) Entgegenhaltungen:
- DE-A1- 2 911 969
- DE-C- 851 896
- US-A- 2 075 605

## Beschreibung

Die vorliegende Erfindung betrifft ein Verfahren zum Beziehen von Schachteln nach dem Oberbegriff des Anspruchs 1 sowie eine Vorrichtung nach dem Oberbegriff des Anspruchs 6 zur Durchführung des Verfahrens.

Aus der US-A-2075605 ist eine gattungsgemäße Vorrichtung bzw. ein Verfahren zum Beziehen von Schachteln bekannt.

Eine Anlage zur Herstellung von Schachteln mit einer Vorrichtung zum Beziehen der Rohschachteln zeigt die Schrift US2009/0156380A1. Dabei werden von jeweils vorgelagerten Vorrichtungen die Rohschachteln und die mit Klebstoff versehenen Bezugsmaterial, den Nutzenzuschnitte einer Fügeeinrichtung durch Transporteinrichtungen zugeführt. Diese setzt die Rohschachtel mit deren Boden auf die beleimte Seite des Nutzenzuschnittes. In einer darauffolgenden Vorrichtung wird der Nutzenzuschnitt an allen vier Schachtelwänden angerollt. Ein vorhandener Überstand des Nutzenzuschnittes wird nach innen eingeschlagen. Dazu ist jeder Wand eine Bezieheinrichtung zugeordnet.

Die vier Bezieheinrichtungen sind paarweise gegenüberliegend angeordnet. Sie weisen jeweils eine Anreiberolle und einen Einschlagschieber auf. Das Fügen des Nutzens an den Außenwänden erfolgt durch Abwälzen der Anreiberollen an den Außenseiten der Schachtel. In einem ersten Schritt wird dazu die Schachtel vertikal zwischen dem ortsfesten ersten Paar Bezieheinrichtungen durchgeführt. Anschließend verbleibt die Schachtel in einer Ruhestellung und die Einschlagschieber des ersten Paares schlagen die Überstände des Nutzenzuschnittes nach innen. Das zweite Paar Bezieheinrichtungen rollt anschließend in einer Vertikalbewegung seiner Anreiberollen den Nutzen an die verbleibenden Wände, bevor deren Einschlagschieber die übrigen Überstände einschlagen. Abschließend senkt sich ein Formstempel in die bezogene Schachtel, um den eingeschlagenen Bezug an den Innenseiten der Schachtel anzureiben.

Eine solche Bezugseinrichtung erlaubt eine kompakte Bauweise. Nachteilig ist dagegen die dadurch schlechte Zugänglichkeit der Bauteile. Insbesondere die Reinigung der mit dem Bezugsbogen in Kontakt tretenden Elemente ist erschwert. Die Anordnung der Bezieheinrichtungen zueinander führt dazu, dass immer nur ein Paar die Schachtel bearbeiten kann. Das weitere Paar muss warten, bis diese Bearbeitung abgeschlossen oder die Schachtel aus der Vorrichtung transportiert ist. Die Leistungsfähigkeit der Anlage muss damit eingeschränkt bleiben. Um die Einschläge des Nutzens einerseits sicher mit den Innenflächen der Rohschachtel zu verkleben und andererseits Beschädigungen der Schachtel zu vermeiden, muss der Formstempel äußerst maßhaltig gefertigt sein. Das erfordert für jedes Innenmaß einer zu fertigenden Schachtel einen separaten Formstempel. Auch Formatabweichungen der Rohschachteln, etwa durch Fertigungstoleranzen oder klimatische Einflüsse, führen zu entsprechenden Qualitätseinbußen der fertigen Schachtel bis hin zum Ausschuss.

Es ist daher eine Aufgabe der vorliegenden Erfindung, eine gegenüber dem Stand der Technik verbesserte Vorrichtung zu schaffen, welche zumindest einen der aufgezeigten Nachteile des Standes der Technik überwindet und die gesteigerten Anforderungen an die zu erzielende Produktqualität befriedigt.

Die Erfindung löst die Aufgabe durch ein Verfahren mit den Merkmalen des Patentanspruchs 1 und durch eine Vorrichtung mit den Merkmalen des Patentanspruchs 6. Vorteilhafte Weiterbildungen der Erfindung sind durch die in den Unteransprüchen angegebenen Merkmale gekennzeichnet.

Die Schachtelkaschiermaschine umfasst dazu verschiedene Bearbeitungsvorrichtungen und Transportvorrichtungen. Diese Bearbeitungsvorrichtungen sind an den Transportpfaden der Transportvorrichtungen angeordnet. Der jeweils zu beziehende Schachtelrohling wird durch ein Transportsystem nacheinander in verschiedenen Bearbeitungsstationen der Schachtelkaschiermaschine zur Bearbeitung verbracht. Der Transport des zu beziehenden Schachtelrohlings erfolgt dabei in einer zu dem Boden des Schachtelrohlings parallelen Ebene. Zumindest umfasst die Kaschiermaschine jedoch eine Transportvorrichtung und eine Seitenanrollvorrichtung.

Diese Seitenanrollvorrichtung ist an dem Transportpfad der Transporteinrichtung angeordnet. Sie weist wenigstens einen Anreiber und einen diesem Anreiber zugeordneten Gegenhalter auf. Der Gegenhalter taucht in die Rohschachtel ein. Anschließend reibt der Anreiber den entsprechenden Wandbereich des Nutzenzuschnittes an die zugeordnete Wand der Rohschachtel gegen den Gegenhalter. Dazu überstreicht der Anreiber in einer Anreibebewegung die Wand der Schachtel. Das Anreiben erfolgt bei andauernder Transportbewegung der Rohschachtel. Dabei ist es unerheblich, ob der Anreiber durch eine Leiste, eine Bürste oder eine ggf. angetriebene Walze gebildet wird.

Dazu weist die Vorrichtung ein erstes Führungssystem des Anreibers auf, welches die Bewegungsbahn des Anreibers festlegt. Ein zweites Führungssystem des Gegenhalters legt die Bewegungsbahn des Gegenhalters fest. Diese Bewegungsbahn des Gegenhalters umfasst zumindest einen Abschnitt, welcher parallel zu dem Transportpfad der Rohschachtel orientiert ist. Das Anreiben während des andauernden Transportes der Schachtel erlaubt eine zeitliche Überschneidung von Bewegungen, so dass ein gesteigerter Durchsatz möglich wird.

In vorteilhafter Weise setzt sich die Bewegung des Gegenhalters aus mehreren linearen Bewegungsanteilen zusammen. Insbesondere bilden zwei zueinander orthogonal verlaufende Anteile die Bewegung des Gegenhalters. Diese Bewegungsanteile erfolgen nicht notwendigerweise sukzessiv. Vielmehr können sie sich zeitlich überschneiden, so dass sich eine gekrümmte Gesamtbewegung des Gegenhalters ergibt.

Vorzugsweise verläuft dabei ein erster linearer Bewegungsanteil parallel zu einer Flächennormalen des Bodens des Schachtelrohlings. Der erste Bewegungsanteil ist dann auf die Bodenfläche zu gerichtet oder von ihr weg. Ein zweiter linearer Bewegungsanteil verläuft orthogonal zu diesem ersten Bewegungsanteil und damit parallel zu dem Boden des Schachtelrohlings und parallel zu der Transportrichtung des Schachtelrohlings.

Der zweite Bewegungsanteil ist vorteilhafterweise wenigstens zeitweise in Richtung und in Betrag gleich der andauernden Transportbewegung der Schachtel. Indem der in die Schachtel eingetauchte Gegenhalter während des Anrollens in gleicher Weise wie die Rohschachtel bewegt wird, wird eine Relativbewegung zwischen Gegenhalter und Rohschachtel ausgeschlossen, solange der Anreiber eine Kraft auf Wand und Gegenhalter ausübt. Der Gegenhalter kann formatgenau gestaltet sein und die Wand vollflächig abstützen.

Vorteilhaft ist eine geschlossene, umlaufende Bewegung wenigstens des Gegenhalters. Auf diese Weise können sich die Bewegungsabläufe der einzelnen Elemente besonders zeitsparend überschneiden.

In besonders vorteilhafter Ausgestaltung weist das dem Gegenhalter zugeordnete zweite Führungssystem zumindest eine erste Linearführung auf. Wobei diese erste Linearführung parallel zu der Transportrichtung ausgerichtet ist. Auf diese Weise können unerwünschte, die Qualität der Schachtel beeinträchtigende Bewegungen des Gegenhalters quer zu der Transportrichtung sicher vermieden werden.

Vorzugsweise umfasst das dem Gegenhalter zugeordnete zweite Führungssystem eine zweite Linearführung, welche gemeinsam mit der ersten Linearführung eine Bewegungsebene aufspannt. Der erste Bewegungsanteil und der zweite Bewegungsanteil verlaufen parallel zu dieser von den Linearführungen aufgespannten Ebene. Auf diese Weise können dem Gegenhalter beliebige zweidimensionale, insbesondere gekrümmte Bewegungsformen aufgeprägt werden. Die zweite Linearführung ist zu der ersten Linearführung vorzugsweise orthogonal angeordnet.

Alternativ zu mehreren Linearführungen kann das dem Gegenhalter zugeordnete zweite Führungssystem auch eine gekrümmte Führung aufweisen. Dabei legt diese gekrümmte Führung den ersten linearen Bewegungsabschnitt und den zweiten linearen Bewegungsabschnitt fest.

In besonderer Ausgestaltung entspricht die Breite des Gegenhalters der Innenlänge der Rohschachtel. Damit wird die zugeordnete Wand vollflächig unterstützt und unerwünschte Beschädigungen werden vermieden. Dabei folgt einer seiner Bewegungsanteile der Transportbewegung des Schachtelrohlings in Richtung und Geschwindigkeit. Diese Synchronbewegung von Schachtel und Gegenhalter vermeidet Relativbewegungen zwischen Schachtel und Gegenhalter, solange der Anreiber eine Kraft auf die Wand ausübt. Qualitätseinbußen können auf diese Weise verhindert werden.

Vorzugsweise ist Gegenhalter aus zwei miteinander verbundenen Leisten gebildet. Wenigstens jeweils ein Abschnitt der Leisten ist sowohl zeitlich als auch räumlich wenigstens abschnittweise dem Anreiber gegenüberliegend angeordnet. Diese Leisten sind vorzugsweise derart zueinander beabstandet, dass die gemeinsam gebildete Kontur schmaler ist als die Innenseite der zugeordneten Wand der Rohschachtel. So lässt sich der Gegenhalter einfach in die Rohschachtel einbringen und damit unbeabsichtigtes Verschieben oder Beschädigen der Rohschachtel vermeiden. Dabei ist ein möglichst weiter Abstand der Leisten zueinander vorteilhaft, um die unerwünschte Neigung der Schachtel sicher zu vermeiden, sich beim Anrollen um die Leisten zu drehen.

Vorzugsweise ist die Ausdehnung der einzelnen den Gegenhalter bildenden Leisten in Transportrichtung der Schachtelrohlinge klein bezogen auf das Längenmaß des Schachtelrohlings in derselben Richtung. Zur Überbrückung der dadurch entstehenden Lücke ist zwischen den Leisten eine Stützplatte angebracht. Die Stützplatte bildet gemeinsam mit den Leisten den Gegenhalter. Damit kann der Gegenhalter durch einfaches Austauschen der Stützplatte auf unterschiedliche Längen eingestellt werden.

Für einen einfachen Aufbau und eine gute Zugänglichkeit, ist der Boden der Schachtel während des gesamten Anreibeprozesses horizontal ausgerichtet.

Die Schachtelkaschiermaschine umfasst entlang des Transportpfades vorzugsweise mehrere solcher Seitenanrollvorrichtungen, so dass in einem Durchlauf der Schachtel alle Wände des Rohlings bezogen werden können.

### Ausführungsbeispiel

Anschließend wird die Erfindung unter Bezugnahme auf die Figuren, auf die bezüglich aller in der Beschreibung nicht näher erwähnten Einzelheiten verwiesen wird, anhand eines Ausführungsbeispieles erläutert. Die Figuren zeigen:
- **Fig. 1**: schematische Darstellung des Produktflusses und der zugehörigen Transporteinrichtungen einer Vorrichtung zum Beziehen von Schachteln;
- **Fig. 2**: schematische Darstellung einer Seitenanrollvorrichtung und Laschenanreibevorrichtung;
- **Fig. 3**: Gegenhalter einer Seitenanrollvorrichtung;
- **Fig. 4**: Bewegungsdiagramm.

In Fig. 1 ist der Produktfluss beim Beziehen von Schachteln schematisch dargestellt. Dabei werden die Rohschachteln 2 von einer Zufuhr 7 jeweils in einer Bereitstellungsposition zur Verfügung gestellt. Dazu weist die Schachtelzufuhr 7 eine Transportvorrichtung mit ersten Transportriemen 31 auf. Die Rohschachteln 2 werden mit ihrem nach unten weisenden und horizontal ausgerichteten Boden 21 in die Bereitstellungsposition verbracht. Die Stirnwände 22 der Rohschachtel 2 sind dabei parallel zu der Zuführrichtung orientiert, während die Seitenwände 23 quer zu der Zuführrichtung orientiert sind. Die Zuführrichtung verläuft quer zu der Transportbahn 1000, an welcher die Bearbeitungsvorrichtungen 100, 200 angeordnet sind. Die Bereitstellungsposition der Rohschachteln ist einem die Nutzenzuschnitte 1 zuführenden Transportband 30 der Nutzenzufuhr 8 benachbart angeordnet.

Die Nutzenzuschnitte 1 werden einzeln beleimt und von dem Transportband 30 übernommen und entlang einer linearen Transportbahn 1000 bewegt. Geeignete Vorrichtungen für den Klebstoffauftrag auf den Nutzen 1 sind hinreichend bekannt, sind nicht in den Figuren dargestellt und werden nicht weiter erläutert. Ein ebenfalls nicht dargestellter Roboter übernimmt die bereitgestellte Rohschachtel 2 und setzt sie in einer gekrümmten Aufsetzbewegung 1010 positionsgenau auf den Bodenbereich 11 des Bezugsnutzens 1. Die jetzt verbundene Einheit 3 aus Rohschachtel 2 mit dem an ihrem Boden 21 angeklebten Nutzenzuschnitt 1 wird an eine sich an das Transportband 30 anschließende Fördereinrichtung 9 mit derselben Transportrichtung 1000 übergeben.

Die Transportriemen 32 dieser Fördereinrichtung 9 transportieren die Schachteleinheiten 3 durch die entlang der Transportbahn 1000 angeordneten Bearbeitungsvorrichtungen 100, 200 zum vollständigen Beziehen der Schachteleinheiten 3. Die mit der Schachtel einheit 3 interagierenden Elemente 101, 105, 106 einer Seitenanrolleinrichtung 100 sind in Fig. 2 dargestellt. Eine zweite gegenüberliegend angeordnete gleichartige Seitenanrollvorrichtung ist aus Gründen der Übersichtlichkeit nicht dargestellt.

Eine Anreiberolle 105 ist in ihrer Startposition unterhalb der Bewegungsbahn der Schachteleinheiten 3 dargestellt. Die Anreiberolle 105 ist im wesentlichen zylindrisch. Ihre Drehachse verläuft parallel zu der Transportrichtung 1000 der Schachteleinheiten 3. Aus ihrer Startposition kommend wälzt die Anreiberolle 105 in einem vertikalen Bewegungsanteil 1004 auf der Seitenwand 23 ab und rollt dabei den zugeordneten Außenbereich 13 des Nutzenzuschnittes 1 an der Seitenwand 23 an.

Um die Seitenwand 23 beim Anrollen gegen die Anreiberolle 105 abzustützen ist ein Gegenhalter 101 vorgesehen. Dieser Gegenhalter 101 wird von einem Paar Stempel 102, 103 gebildet. Für eine vollflächige Abstützung ist zwischen den Stempeln 102, 103 eine Stützplatte 104 angebracht. Gemeinsam bilden diese eine zu der zugeordneten Schachtelwand 23 parallele Stützfläche 115. Um eine umlaufende Bewegung 1005 des Gegenhalters 101 zu ermöglichen, sind lineare Führungssysteme vorgesehen. Eine horizontal orientierte Linearführung 111 ist parallel zu der Transportbahn 1000 der Schachteleinheiten 3 angeordnet. Sie nimmt nach Art eines Koordinatentisches eine vertikal ausgerichtete Linearführung 109 auf. Die Stempel 102, 103 des Gegenhalters 101 sind in der vertikalen Linearführung 109 aufgenommen. Die Vertikalführung 109 ist derart mit einem Antrieb 112 verbunden, dass sie entlang der Horizontalführung 111 bewegt werden kann. Den vertikalen Bewegungsanteil 1002 des Gegenhalters 101 erzeugt ein auf die Stempel 102, 103 wirkender weiterer Antrieb 110. Dieser Antrieb 110 für den vertikalen Bewegungsanteil 1002 des Gegenhalters 101 umfasst eine motorisch vertikal bewegbare Führungsbahn 114. Diese verläuft parallel zu der Transportrichtung 1000 der Schachteleinheiten 3. In der Führungsbahn 114 läuft zur Übertragung deren Vertikalbewegung 1002 auf den Gegenhalter 101 eine an einem Stempel 103 des Gegenhalters angebrachte Rolle 113.

Während die Schachtel 3 durch die Riemen 32 kontinuierlich in der vorgegebenen Richtung 1000 transportiert wird, taucht der Gegenhalter 101 aus seiner Startposition 1100 oberhalb der Schachteleinheit 3 kommend während einer geschlossen umlaufenden Bewegung 1005 an der Seitenwand 23 in die Rohschachtel 1 ein. Die Umlaufbewegung 1005 des Gegenhalters 101 erfolgt im wesentlichen in einer zu dessen Stützfläche 115 parallelen Ebene. In Fig. 2 wird diese von der in einer horizontalen x-Richtung verlaufenden Transportbahn 1000 der Schachteleinheiten 3 und einer vertikalen y-Richtung aufgespannt. Die Umlaufbewegung 1005 setzt sich aus mehreren Abschnitten zusammen. Das Einsenken 1006 in die Schachtel 3 beginnt in der Startposition 1100 oberhalb der Schachteleinheit 3 und endet innerhalb der Schachteleinheit 3 an oder etwas oberhalb zu deren Boden 21. Es lässt sich in einen vertikalen Anteil 1002 und einen gleichzeitigen horizontalen Anteil 1001 zerlegen. Im wesentlichen ist das Einsenken 1006 durch eine relativ zu der Schachtel vertikalen Abwärtsbewegung beschrieben. Auf das Einsenken 1006 folgt ein Halteabschnitt 1007, während welchem der Gegenhalter 101 eine relativ zu der Schachteleinheit 3 feste Position beibehält. Der Gegenhalter 101 bewegt sich synchron mit der Schachteleinheit 3 in deren Transportrichtung 1000. Während dieses Halteabschnittes 1007 erfolgt das eigentliche Anreiben eines Außenbereiches 13 des Nutzenzuschnittes 1 an die Außenfläche der zugeordneten Schachtelwand 23 durch die Anreiberolle 105. Das sich anschließende Ausheben 1007 entspricht dem Einsenken 1006 mit umgekehrtem vertikalen Bewegungsanteil 1002. Abschließend kehrt der Gegenhalter 101 in einer horizontalen Rückbewegung 1009 in seine Startposition 1100 zurück.

Die zeitlichen Zusammenhänge der räumlichen Bewegungsanteile 1000, 1001, 1002, 1004 entsprechend der Koordinatensysteme aus den Darstellungen Fig. 1 bis 3 zeigt Fig. 4 in einem Bewegungsdiagramm. Dabei sind alle Bewegungen 1000, 1001, 1002, 1004 vereinfacht aus linearen Anteilen unterschiedlicher Steigungen zusammengesetzt dargestellt. Die Transportbewegung 1000 der Schachteleinheiten 3 ist gepunktet dargestellt. Sie verläuft als steigende Gerade in x-Richtung über der Zeit t.

Die gestrichelt dargestellte Horizontalbewegung 1001 des Gegenhalters 101 unterteilt sich in den Halteabschnitt 1007 und die Rückbewegung 1009. Während des Halteabschnittes 1007 ist der Verlauf der Horizontalbewegung 1001 mit der Transportbewegung 1000 der Schachteleinheiten 3 identisch. Mit durchgezogener Linie gezeigt ist der vertikale Bewegungsanteil 1002 des Gegenhalters 101. Die zeitlich zusammenfallenden Steigungssprünge des vertikalen Bewegungsanteils 1002 mit dem horizontalen Bewegungsanteil 1001 des Gegenhalters 101 kennzeichnet dessen Startposition 1100. Der Halteabschnitt 1007 ist durch die untere Endlage der Vertikalbewegung 1002 festgelegt. Aus Fig. 4 wird deutlich, dass der mit der Transportbewegung 1000 synchrone Abschnitt der Horizontalbewegung 1001 zeitlich die Bewegungsabschnitte Einsenken 1006, Halten 1007 und Ausheben 1008 umfasst.

Ebenfalls mit durchgezogener Linie dargestellt ist der vertikale Bewegungsanteil 1004 der Anreiberolle 105. Das Anreiben erfolgt während der Aufwärtsbewegung. Diese fällt zeitlich mit dem Halteabschnitt 1007 des Gegenhalters 101 zusammen. Der horizontale Bewegungsanteil der Anreiberolle 105 sorgt für eine Wälzbewegung auf der Schachteleinheit 3 nur senkrecht zu dem Boden 21. Eine Relativbewegung der Anreiberolle 105 quer zur Schachtel 3 wird verhindert. Der horizontale Bewegungsanteil der Anreiberolle 105 ist nicht dargestellt, ist aber in einfacher Weise mit dem horizontalen Bewegungsanteil 1001 des Gegenhalters identisch.

Das Bewegungsdiagramm aus Fig. 4 zeigt die Bewegungsabläufe schematisch vereinfacht. Anstelle der Steigungssprünge können gekrümmte Übergänge gewählt werden. Insbesondere kann so die Maschinendynamik günstig beeinflusst werden. Außerdem können sich die gezeigten Bewegungsabschnitte und Bewegungsanteile zueinander verschieben oder überschneiden. So können die durch die Maschinendynamik auftretenden Belastungen weiter reduziert und Prozesszeiten verbessert werden. Diese Anpassungen können in Abhängigkeit von den Abmaßen der Schachteln 2 oder der Nutzenzuschnitte 1 optimiert werden.

### Bezugszeichen

| | | | |
|---|---|---|---|
| 1 | Nutzenzuschnitt | 105 | Anreiber, links |
| 2 | Rohschachtel | 106 | Einschlagschiene, links |
| 3 | teilbezogene Schachtel | 107 | Anreiber, links vorne |
| 4 | Schachtel, fertig | 108 | Anreiber, links hinten |
| 5 | Klebstoff | 109 | Linearführung, vertikal |
| 7 | Rohschachtelzufuhr | 110 | Antrieb, Vertikalhub |
| 8 | Nutzenzufuhr | 111 | Linearführung, horizontal |
| 9 | Schachteltransport | 112 | Antrieb, Horizontalhub |
| 11 | Bodenbereich | 113 | Rolle |
| 12 | Außenbereich, Stirnwand | 114 | Schiene, ggf. Kurve |
| 13 | Außenbereich, Seitenwand | 115 | Stützfläche, Gegenhalter |
| 14 | Seitenlasche, links | 200 | Laschenanreibevorrichtung |
| 15 | Seitenlasche, rechts | 1000 | Transportbahn, Schachtel |
| 16 | Einschlag, Stirnwand | 1001 | Bewegungsanteil, Gegenhalter horizontal (x) |
| 17 | Einschlag, Seitenwand | | |
| 18 | Klebeseite | 1002 | Bewegungsanteil, Gegenhalter vertikal (y) |
| 19 | Außenseite | | |
| 21 | Boden | 1003 | Bewegungsanteil, Gegenhalter quer (z) |
| 22 | Stirnwand | | |
| 23 | Seitenwand | 1004 | Bewegungsanteil, Anreiber vertikal (y) |
| 30 | Transportband | | |
| 31 | erste Transportriemen, Schachtelzufuhr | 1005 | Umlaufbewegung, Gegenhalter |
| 32 | zweite Transportriemen, Schachtelbeziehen | 1006 | Einsenken, Gegenhalter |
| | | 1007 | Halten, Gegenhalter |
| 100 | Seitenanrollvorrichtung, Seitenwand links | 1008 | Ausheben, Gegenhalter |
| | | 1009 | Rückbewegung, Gegenhalter |
| 101 | Gegenhalter, links | 1010 | Aufsetzbewegung, Rohschachtel |
| 102 | Stempel, links hinten | | |
| 103 | Stempel, links vorne | 1100 | Startposition, Gegenhalter |
| 104 | Stützplatte | | |

## Patentansprüche

1. **Verfahren** zum Beziehen von Schachteln (2) jeweils mit wenigstens einem im wesentlichen biegeschlaffen Bezugsnutzen (1) durch klebeweises Fügen in einer Schachtelkaschiermaschine, wobei
• die zu beziehenden Schachteln (2) jeweils wenigstens einen im wesentlichen ebenen Boden (21) und mehrere jeweils im wesentlichen ebene, mit dem wenigstens einen Boden (21) verbundene und zu diesem im wesentlichen orthogonal angeordnete Wände (22, 23) mit wenigstens einer außen liegenden Fügefläche aufweisen,
• der wenigstens eine Bezugsnutzen (1) jeweils aus wenigstens einem Materialbogen gebildet ist und wenigstens eine Fügefläche (18) aufweist,
• wenigstens eine außenliegende Fügefläche des wenigstens einen Bodens (21) und/oder wenigstens einer Wand (22, 23) der Schachtel mit der wenigstens einen Fügefläche (18) des wenigstens einen Bezugsnutzens (1) klebeweise gefügt wird,
• die Schachtelkaschiermaschine mehrere Bearbeitungsstationen umfasst und die jeweils zu beziehende Schachtel (2, 3) diese mehrere Bearbeitungsstationen sukzessive durchläuft, wobei
• die zu beziehende Schachtel (2, 3) im wesentlichen in einer im wesentlichen zu dem wenigstens einen Boden (21) der zu beziehenden Schachtel (2, 3) parallelen Ebene zwischen diesen Bearbeitungsstationen transportiert wird,
• wenigstens eine der Bearbeitungsstationen wenigstens eine Anreibevorrichtung (100, 200) umfasst,
• die wenigstens eine Anreibevorrichtung (100) wenigstens einen Anreiber (105) und wenigstens einen mit dem wenigstens einen Anreiber (105) korrespondierenden Gegenhalter (101) aufweist,
• der wenigstens eine Gegenhalter (101) der Anreibevorrichtung (100) in die Schachtel (2, 3) eintaucht und in Kontakt mit der Innenfläche der zu beziehenden Wand (22, 23) tritt,
• der wenigstens eine Anreiber (105) der Anreibevorrichtung (100) in einer Anreibebewegung (1004) über die Außenseite der wenigstens einen zu beziehenden Wand (22, 23) bewegt wird, wobei
• die Anreibebewegung (1004) des wenigstens einen Anreibers (105) der wenigstens einen Anreibevorrichtung (100) in der Nähe oder an einer Kante der bereits gefügten Fläche beginnt und der Anreiber (105) während der Anreibebewegung (1004) die zu beziehende Fläche im wesentlichen überstreicht,
• die Anreibebewegung (1004) des wenigstens einen Anreibers (105) der wenigstens einen Anreibevorrichtung (100) im wesentlichen erfolgt, während der wenigstens eine mit diesem wenigstens einen Anreiber (105) korrespondierende Gegenhalter (101) der wenigstens einen Anreibevorrichtung (100) in Kontakt mit der Innenfläche der zu beziehenden Wand (22, 23) steht,
**dadurch gekennzeichnet, dass** das Anreiben der wenigstens einen Fügefläche durch die wenigstens eine Anreibevorrichtung (100) während einer andauernden und zu dem wenigstens einen Boden (21) der zu beziehenden Schachtel (2, 3) im wesentlichen parallelen Transportbewegung (1000) der zu beziehenden Schachtel (2, 3) erfolgt.

2. Verfahren nach Anspruch 1, **gekennzeichnet durch** eine Bewegung (1005) des wenigstens einen Gegenhalters (101) der wenigstens einen Anreibevorrichtung (100), welche sich wenigstens aus einem ersten Bewegungsanteil (1002) und einem zweiten Bewegungsanteil (1001) zusammensetzt, wobei der wenigstens eine erste Bewegungsanteil (1002) im wesentlichen parallel zu einer Flächennormalen des Bodens (21) der Schachtel (2, 3) verläuft und der wenigstens eine zweite Bewegungsanteil (1001) orthogonal zu dem wenigstens einen ersten Bewegungsanteil (1002) und im wesentlichen parallel zu der Transportrichtung (1000) der Schachtel (2, 3) während des Anreibens verläuft.

3. Verfahren nach Anspruch 2, **dadurch gekennzeichnet, dass** der zweite Bewegungsanteil (1001) wenigstens des wenigstens einen Gegenhalters (101) wenigstens zeitweise sowohl in seiner Richtung als auch in seinem Betrag im wesentlichen gleich der andauernden Transportbewegung (1000) der zu beziehenden Schachtel (2, 3) ist.

4. Verfahren nach einem der vorangehenden Ansprüche, **gekennzeichnet durch** eine geschlossen umlaufende Bewegung des wenigstens einen Anreibers (105) und eine geschlossen umlaufende Bewegung (1005) des wenigstens einen mit dem wenigstens einen Anreiber (105) korrespondierenden Gegenhalters (101).

5. Verfahren nach einem der vorangehenden Ansprüche, **gekennzeichnet durch** eine im wesentlichen horizontale Ausrichtung des Bodens (21) der jeweils zu beziehenden Schachtel (2, 3) wenigstens während der Anreibebewegung (1004) des wenigstens einen Anreibers (105) der wenigstens einen Seitenanreibevorrichtung (100).

6. **Vorrichtung** zum Beziehen von Schachteln (2) jeweils mit wenigstens einem im wesentlichen biegeschlaffen Bezugsnutzen (1) durch klebeweises Fügen, wobei die zu beziehenden Schachteln (2) wenigstens einen im wesentlichen ebenen Boden (21) und mehrere jeweils im wesentlichen ebene, mit dem wenigstens einen Boden (21) verbundene und zu diesem im wesentlichen orthogonal angeordnete Wände (22, 23) mit wenigstens einer außen liegenden Fügefläche aufweist, der wenigstens eine Bezugsnutzen (1) jeweils aus wenigstens einem Materialbogen gebildet ist und wenigstens eine Fügefläche (18) aufweist, wenigstens eine außenliegende Fügefläche des wenigstens einen Bodens (21) und/oder wenigstens einer Wand (21, 22) der Schachtel mit der wenigstens einen Fügefläche (18) des wenigstens einen Bezugsnutzens (1) klebeweise gefügt wird, wenigstens aufweisend
• eine Transportvorrichtung (9) mit wenigstens einem die zu beziehenden Schachteln (2, 3) förderwirksam erfassenden und entlang eines zu dem wenigstens einen Boden (21) der zu beziehenden Schachtel (2, 3) im wesentlichen parallelen Transportpfades (1000) bewegenden Transportelement (32),
• eine an dem wenigstens einen Transportpfad (1000) angeordnete Anreibevorrichtung (100) wenigstens mit einem bewegbaren Anreiber (105) und einem bewegbaren mit dem wenigstens einen Anreiber (105) korrespondierenden Gegenhalter (101),
• ein mit dem wenigstens einen bewegbaren Anreiber (105) verbundenes erstes Führungssystem und ein mit dem wenigstens einen bewegbaren Gegenhalters verbundenes zweites Führungssystem (109, 111), wobei das wenigstens eine erste Führungssystem die Bewegungsbahn des wenigstens einen Anreibers (105) und das wenigstens eine zweite Führungssystem (109, 111) die Bewegungsbahn (1005) des wenigstens einen Gegenhalters (101) festlegen,
**dadurch gekennzeichnet, dass** die durch das wenigstens eine zweite Führungssystem (109, 111) festgelegte Bewegungsbahn (1005) des wenigstens einen Gegenhalters (101) wenigstens einen Bewegungsabschnitt (1007, 1009) aufweist, wobei der wenigstens eine Bewegungsabschnitt (1007, 1009) im wesentlichen linear und zu dem Transportpfad (1000) im wesentlichen parallel orientiert ist.

7. Vorrichtung nach Anspruch 6, **gekennzeichnet durch** wenigstens zwei zueinander im wesentlich orthogonal angeordnete Linearführungen (109, 111) des wenigstens einen Gegenhalters (101), wobei wenigstens eine erste Linearführung (111) im wesentlichen parallel zu dem wenigstens einen Transportpfad (1000) der zu beziehenden Schachteln (2, 3) orientiert ist.

8. Vorrichtung nach Anspruch 6, **gekennzeichnet durch** wenigstens eine gekrümmte Führung des wenigstens einen Gegenhalters, wobei die wenigstens eine gekrümmte Führung den wenigstens einen linearen oder in etwa linearen Bewegungsabschnitt (1007) des wenigstens einen Gegenhalters (101) vorgibt.

9. Vorrichtung nach einem der Ansprüche 6 bis 9, **dadurch gekennzeichnet, dass** der Gegenhalter (101) wenigstens zwei miteinander verbundene Leisten (102, 103) umfasst, wobei die wenigstens zwei Leisten (102, 103) wenigstens zeitweise und abschnittweise in dem Arbeitsbereich des wenigstens einen mit dem Gegenhalter (101) korrespondierenden Anreibers (105) und zueinander in einem veränderbaren Abstand angeordnet sind, derart dass sie gemeinsam wenigstens einen Bereich der jeweils zugeordneten Wand (22, 23) der zu beziehenden Schachtel (2, 3) gegen den korrespondieren Anreiber (105) stützen.

10. Vorrichtung nach Anspruch 9, **gekennzeichnet durch** wenigstens eine Stützplatte (104) des wenigstens einen Gegenhalters (101), wobei die wenigstens eine Stützplatte (104) zwischen den wenigstens zwei Leisten (102, 103) des wenigstens einen Gegenhalters (101) und wenigstens zweitweise und abschnittweise in dem Arbeitsbereich des mit dem wenigstens einen Gegenhalter (101) korrespondierenden Anreibers (105) angeordnet ist, derart dass sie gemeinsam mit den wenigstens zwei Leisten (102, 103) des wenigstens einen Gegenhalters (101) wenigstens einen Bereich der jeweils zugeordneten Wand (22, 23) der zu beziehenden Schachtel (2, 3) gegen den korrespondieren Anreiber (105) stützt.

## Claims

1. A **method** for covering boxes (2) with at least one essentially flexible cover blank (1) by means of adhesive joining in a box laminating machine, wherein
• the boxes (2) to be covered respectively have at least one essentially flat bottom (21) and multiple essentially flat walls (22, 23), which are connected to the at least one bottom (21), arranged essentially orthogonal to this bottom (21) and have at least one exterior joining surface,
• the at least one cover blank (1) respectively is formed of at least one material sheet and has at least one joining surface (18),
• at least one exterior joining surface of the at least one bottom (21) and/or at least one wall (22, 23) of the box is adhesively joined with the at least one joining surface (18) of the at least one cover blank (1),
• the box laminating machine comprises multiple processing stations and the respective box (2, 3) to be covered successively passes through these multiple processing stations, wherein
• the box (2, 3) to be covered is essentially transported between these processing stations in a plane that essentially extends parallel to the at least one bottom (21) of the box (2, 3) to be covered,
• at least one of the processing stations comprises at least one rub-down unit (100, 200),
• the at least one rub-down unit (100) has at least one rub-down device (105) and at least one steady (101) corresponding to the at least one rub-down device (105),
• the at least one steady (101) of the rub-down unit (100) plunges into the box (2, 3) and comes in contact with the inner surface of the wall (22, 23) to be covered,
• the at least one rub-down device (105) of the rub-down unit (100) is moved over the outer side of the at least one wall (22, 23) to be covered in a rub-down motion (1004),
• the rub-down motion (1004) of the at least one rub-down device (105) of the at least one rub-down unit (100) begins in the vicinity of or at an edge of the already joined surface and the rub-down device (105) essentially sweeps over the surface to be covered during the rub-down motion (1004),
• the rub-down motion (1004) of the at least one rub-down device (105) of the at least one rub-down unit (100) essentially takes place while the at least one steady (101) of the at least one rub-down unit (100), which corresponds to this at least one rub-down device (105), is in contact with the inner surface of the wall (22, 23) to be covered,
**characterized in that** the rub-down process of the at least one joining surface by means of the at least one rub-down unit (100) takes place during a continuous transport motion (1000) of the box (2, 3) to be covered, which essentially takes place parallel to the at least one bottom (21) of the box (2, 3) to be covered.

2. The method according to claim 1, **characterized in that** a motion (1005) of the at least one steady (101) of the at least one rub-down unit (100) is composed at least of one first motion component (1002) and one second motion component (1001), wherein the at least one first motion component (1002) essentially extends parallel to a surface normal of the bottom (21) of the box (2, 3) and the at least one second motion component (1001) extends orthogonal to the at least one first motion component (1002) and essentially parallel to the transport direction (1000) of the box (2, 3) during the rub-down process.

3. The method according to claim 2, **characterized in that** the second motion component (1001) of at least the at least one steady (101) is at least from time to time essentially identical to the continuous transport motion (1000) of the box (2, 3) to be covered with respect to its direction, as well as with respect to its amount.

4. The method according to one of the preceding claims, **characterized by** a closed circulatory motion of the at least one rub-down device (105) and a closed circulatory motion (1005) of the at least one steady (101) corresponding to the at least one rub-down device (105).

5. The method according to one of the preceding claims, **characterized by** an essentially horizontal alignment of the bottom (21) of the respective box (2, 3) to be covered at least during the rub-down motion (1004) of the at least one rub-down device (105) of the at least one side rub-down unit (100).

6. An **apparatus** for covering boxes (2) with at least one essentially flexible cover blank (1) by means of adhesive joining, wherein the boxes (2) to be covered respectively have at least one essentially flat bottom (21) and multiple essentially flat walls (22, 23), which are connected to the at least one bottom (21), arranged essentially orthogonal to this bottom and have at least one exterior joining surface, wherein the at least one cover blank (1) respectively is formed of at least one material sheet and has at least one joining surface (18), and wherein at least one exterior joining surface of the at least one bottom (21) and/or at least one wall (22, 23) of the box is adhesively joined with the at least one joining surface (18) of the at least one cover blank (1), with said apparatus at least comprising
• a transport device (9) with at least one transport element (32) that takes hold of the boxes (2, 3) to be covered in an actively conveying manner and moves these boxes along a transport path (1000) that essentially extends parallel to the at least one bottom (21) of the box (2, 3) to be covered,
• a rub-down unit (100) that is arranged on the at least one transport path (1000) and at least has a movable rub-down device (105) and a movable steady (101) corresponding to the at least one rub-down device (105),
• a first guidance system that is connected to the at least one movable rub-down device (105) and a second guidance system (109, 111) that is connected to the at least one movable steady, wherein the at least one first guidance system defines the path of motion of the at least one rub-down device (105) and the at least one second guidance system (109, 111) defines the path of motion (1005) of the at least one steady (101),
**characterized in that** the path of motion (1005) of the at least one steady (101), which is defined by the at least one second guidance system (109, 111), has at least one motion segment (1007, 1009), wherein the at least one motion segment (1007, 1009) is essentially linear and oriented essentially parallel to the transport path (1000).

7. The apparatus according to claim 6, **characterized by** at least two linear guides (109, 111) of the at least one steady (101), which are essentially arranged orthogonal to one another, wherein at least a first linear guide (111) is oriented essentially parallel to the at least one transport path (1000) of the box (2, 3) to be covered.

8. The apparatus according to claim 6, **characterized by** at least one curved guide of the at least one steady, wherein the at least one curved guide defines the at least one linear or approximately linear motion segment (1007) of the at least one steady (101).

9. The apparatus according to one of claims 6 to 9, **characterized in that** the steady (101) comprises at least two interconnected rails (102, 103), wherein the at least two rails (102, 103) are at least from time to time and sectionally arranged in the working area of the at least one rub-down device (105) corresponding to the steady (101) and at a variable distance from one another, namely such that they jointly support at least a region of the respectively assigned wall (22, 23) of the box (2, 3) to be covered against the corresponding rub-down device (105).

10. The apparatus according to claim 9, **characterized by** at least one support plate (104) of the at least one steady (101), wherein the at least one support plate (104) is arranged between the at least two rails (102, 103) of the at least one steady (101) and at least from time to time and sectionally in the working area of the rub-down device (105) corresponding to the at least one steady (101), namely such that it supports at least a region of the respectively assigned wall (22, 23) of the box (2, 3) to be covered against the corresponding rub-down device (105) together with the at least two rails (102, 103) of the at least one steady (101).

## Revendications

1. **Procédé,** destiné à recouvrir des boîtes (2), chacune avec au moins un flan de couverture (1) n'offrant sensiblement aucune résistance à la flexion, par jointage par adhérence dans une machine de contrecollage de boîtes,
• les boîtes (2) à recouvrir comportant chacune au moins un fond inférieur (21) sensiblement plan et plusieurs parois (22, 23) chacune sensiblement plane, assemblées avec l'au moins un fond inférieur (21) et placées de manière sensiblement orthogonale par rapport à celui-ci avec au moins une surface de jointage située à l'extérieur,
• l'au moins un flan de couverture (1) étant constitué chaque fois en au moins une feuille de matière et comportant au moins une surface de jointage (18),
• au moins une surface de jointage située à l'extérieur de l'au moins un fond inférieur (21) et / ou d'au moins une paroi (22, 23) de la boîte étant jointée par adhérence avec l'au moins une surface de jointage (18) de l'au moins un flan de couverture (1),
• la machine de contrecollage de boîtes comprenant plusieurs postes d'usinage et la boîte (2, 3) à recouvrir respectivement traversant successivement lesdits plusieurs postes d'usinage,
• la boîte (2, 3) à recouvrir étant transportée sensiblement dans un plan sensiblement parallèle à l'au moins un fond inférieur (21) de la boîte (2, 3) à recouvrir entre lesdits postes d'usinage,
• au moins l'un des postes d'usinage comprenant au moins un dispositif de marouflage (100, 200),
• l'au moins un dispositif de marouflage (100) comportant au moins un maroufleur (105) et au moins un contre-support (101) correspondant avec l'au moins un maroufleur (105) ,
• l'au moins un contre-support (101) du dispositif de marouflage (100) plongeant dans la boîte (2, 3) et entrant en contact avec la surface intérieure de la paroi (22, 23) à recouvrir,
• l'au moins un maroufleur (105) du dispositif de marouflage (100) étant déplacé dans un mouvement de marouflage (1004) par-dessus la face extérieure de l'au moins une paroi (22, 23) à recouvrir,
• le mouvement de marouflage (1004) de l'au moins un maroufleur (105) de l'au moins un dispositif de marouflage (100) commençant à proximité ou sur une arête de la surface déjà jointée et pendant le mouvement de marouflage (1004), le maroufleur (105) effleurant sensiblement la surface à recouvrir,
• le mouvement de marouflage (1004) de l'au moins un maroufleur (105) de l'au moins un dispositif de marouflage (100) ayant lieu sensiblement pendant que l'au moins un contre-support (101) de l'au moins un dispositif de marouflage (100) correspondant avec ledit au moins un maroufleur (105) se trouve en contact avec la surface intérieure de la paroi (22, 23) à recouvrir,
**caractérisé en ce que** le marouflage de l'au moins une surface de jointage par l'au moins un dispositif de marouflage (100) a lieu pendant un mouvement de transport (1000) continu de la boîte (2, 3) à recouvrir et sensiblement parallèle à l'au moins un fond inférieur (21) de la boîte (2, 3) à recouvrir.

2. Procédé selon la revendication 1, **caractérisé par** un mouvement (1005) de l'au moins un contre-support (101) de l'au moins un dispositif de marouflage (100) qui se compose d'au moins une première composante (1002) de mouvement et une deuxième composante (1001) de mouvement, l'au moins une première composante (1002) de mouvement s'écoulant sensiblement à la parallèle d'une normale de la surface du fond inférieur (21) de la boîte (2, 3) et l'au moins une deuxième composante (1001) de mouvement s'écoulant de manière orthogonale par rapport à l'au moins une première composante (1002) de mouvement et sensiblement à la parallèle de la direction de transport (1000) de la boîte (2, 3) pendant le marouflage.

3. Procédé selon la revendication 2, **caractérisé en ce que** la deuxième composante (1001) de mouvement d'au moins l'au moins un contre-support (101) est sensiblement identique au moins temporairement, aussi bien dans sa direction qu'également dans son montant au mouvement de transport (1000) continu de la boîte (2, 3) à recouvrir.

4. Procédé selon l'une quelconque des revendications précédentes, **caractérisé par** un mouvement orbital fermé de l'au moins un maroufleur (105) et un mouvement (1005) orbital fermé de l'au moins un contre-support (101) correspondant avec l'au moins un maroufleur (105).

5. Procédé selon l'une quelconque des revendications précédentes, **caractérisé par** une orientation sensiblement horizontale du fond inférieur (21) de la boîte (2, 3) à couvrir respectivement au moins pendant le mouvement de marouflage (1004) de l'au moins un maroufleur (105) de l'au moins un dispositif de marouflage (100) latéral.

6. **Dispositif** destiné à recouvrir des boîtes (2) chacune avec au moins un flan de couverture (1) n'offrant sensiblement aucune résistance à la flexion par jointage par adhérence, les boîtes (2) à recouvrir comportant au moins un fond inférieur (21) sensiblement plan et plusieurs parois (22, 23) chacune sensiblement planes, assemblées avec l'au moins un fond inférieur (21) et placées de manières sensiblement orthogonale par rapport à celui-ci, avec au moins une surface de jointage située à l'extérieur, l'au moins un flan de couverture (1) étant constitué d'au moins une feuille de matière et comportant au moins une surface de jointage (18), au moins une surface de jointage située à l'extérieur de l'au moins un fond inférieur (21) et / ou d'au moins une paroi (21, 22) de la boîte étant jointée par adhérence avec l'au moins une surface de jointage (18) de l'au moins un flan de couverture (1), comportant au moins
• un dispositif de transport (9) avec au moins un élément de transport (32) saisissant de manière opérante en convoyage les boîtes (2, 3) à recouvrir et les déplaçant le long d'un chemin de transport (1000) sensiblement parallèle à l'au moins un fond inférieur (21) de la boîte (2, 3) à recouvrir,
• un dispositif de marouflage (100) placé sur l'au moins un chemin de transport (1000), avec au moins un maroufleur (105) mobile et un contre-support (101) mobile, correspondant avec l'au moins un maroufleur (105),
• un premier système de guidage, relié avec l'au moins un maroufleur (105) mobile et un deuxième système de guidage (109, 111), relié avec l'au moins un contre-support mobile, l'au moins un premier système de guidage déterminant la trajectoire de mouvement de l'au moins un maroufleur (105) et l'au moins un deuxième système de guidage (109, 111) déterminant la trajectoire de mouvement (1005) de l'au moins un contre-support (101) f,
**caractérisé en ce que** la trajectoire de mouvement (1005) de l'au moins un contre-support (101) déterminée par l'au moins un deuxième système de guidage (109, 111) comporte au moins un segment de mouvement (1007, 1009), l'au moins un segment de mouvement (1007, 1009) étant sensiblement linéaire et orienté sensiblement à la parallèle du chemin de transport (1000).

7. Dispositif selon la revendication 6, **caractérisé par** au moins deux guidages linéaires (109, 111) de l'au moins un contre-support (101), placés de manière sensiblement orthogonale l'un par rapport à l'autre, au moins un premier guidage linéaire (111) étant orienté sensiblement à la parallèle de l'au moins un chemin de transport (1000) des boîtes (2, 3) à recouvrir.

8. Dispositif selon la revendication 6, **caractérisé par** au moins un guidage curviligne de l'au moins un contre-support, l'au moins un guidage curviligne prédéfinissant l'au moins un segment de mouvement (1007) linéaire ou approximativement linéaire de l'au moins un contre-support (101).

9. Dispositif selon l'une quelconque des revendications 6 à 9, **caractérisé en ce que** le contre-support (101) comprend au moins deux baguettes (102, 103) reliées ensemble, les au moins deux baguettes (102, 103) étant placées au moins temporairement et par sections dans la zone de travail de l'au moins un maroufleur (105) correspondant avec le contre-support (101) et étant placées avec un écart mutuel variable, de sorte à soutenir conjointement au moins une zone de la paroi (22, 23) respectivement associée de la boîte (2, 3) à recouvrir contre le maroufleur (105) correspondant.

10. Dispositif selon la revendication 9, **caractérisé par** au moins une plaque de soutien (104) de l'au moins un contre-support (101), l'au moins une plaque de soutien (104) étant placée entre les au moins deux baguettes (102, 103) de l'au moins un contre-support (101) et au moins temporairement et par sections dans la zone de travail du maroufleur (105) correspondant avec l'au moins un contre-support (101), de sorte à soutenir conjointement avec les au moins deux baguettes (102, 103) de l'au moins un contre-support (101) au moins une zone de la paroi (22, 23) respectivement associée de la boîte (2, 3) à recouvrir contre le maroufleur (105) correspondant.
